# EUROPÄISCHE PATENTSCHRIFT

(11) **EP 3 060 785 B1**
(45) Veröffentlichungstag und Bekanntmachung des Hinweises auf die Patenterteilung: **10.05.2017**
(21) Anmeldenummer: 14738781.5
(22) Anmeldetag: 02.07.2014
(51) Int. Cl.: F02D 41/24, F01L 1/46

(54) **VERFAHREN ZUM BETREIBEN EINES VERBRENNUNGSMOTORS**
METHOD FOR OPERATING AN INTERNAL COMBUSTION ENGINE
PROCÉDÉ POUR OPÉRER UN MOTEUR A COMBUSTION INTERNE

(30) Priorität: 21.10.2013 DE 102013221242
(43) Veröffentlichungstag der Anmeldung: 31.08.2016
(73) Patentinhaber: Volkswagen Aktiengesellschaft, 38440 Wolfsburg (DE)
(72) Erfinder: BIENER, Martin, 38173 Veltheim/Ohe (DE); BECKER, Holger, 31188 Holle (DE); HARTEL, Kai, 31275 Lehrte (DE); FISCHER, Florian, 38102 Braunschweig (DE); LIESKE, Stefan, 38302 Wolfenbüttel (DE); RUDOLPH, Falko, 38126 Braunschweig (DE)
(86) Internationale Anmeldenummer: PCT/EP2014/064016
(87) Internationale Veröffentlichungsnummer: WO 2015/058869

(56) Entgegenhaltungen:
- EP-A1- 2 336 534
- WO-A1-2009/034812
- DE-A1-102010 055 139
- US-A1- 2013 019 823

## Beschreibung

Die Erfindung betrifft ein Verfahren zum Betreiben eines Verbrennungsmotors, bei dem innerhalb eines Arbeitszyklus des Motors ein Ventil eines Zylinders durch einen Nocken einer Nockenwelle geöffnet wird und dem Zylinder eine vorgegebene Menge an Kraftstoff zugeführt wird. Ferner betrifft die Erfindung einen Verbrennungsmotor, der gemäß dem erfindungsgemäßen Verfahren betrieben werden kann.

Die Nockenwelle eines herkömmlichen Verbrennungsmotors wird über eine feste Verbindung von der Kurbelwelle mit deren halber Drehzahl angetrieben. Bei Nockenwellenantrieben ohne Verstellmöglichkeit sind dabei die Ventilöffnungszeiten der Ventile des Ventiltriebs, die von den Nocken der Nockenwelle geöffnet werden, konstruktiv festgelegt. Die Steuerungs- und Eingriffsmöglichkeiten sind bei solchen Ventiltrieben eingeschränkt.

Deshalb wurden verschiedene Verfahren zur Nockenverstellung entwickelt. Durch eine variable Nockenverstellung oder variable Ventilsteuerung können die Steuerzeiten der Ventilsteuerung je nach Bedarf verändert werden. Dies erlaubt eine Steigerung der Motoreffizienz, zum einen durch einen Gewinn an Drehmoment in Abhängigkeit von der jeweiligen Last und zum anderen durch Kraftstoffeinsparung. Bspw. sind Verfahren zur Anpassung der Überschneidung bei Viertaktmotoren bekannt, mit denen Einfluss auf die Zeit genommen werden kann, in der die Einlass- und Auslassventile gleichzeitig geöffnet sind. Zu diesem Zweck können ein oder mehrere Phasenversteller vorgesehen sein. Andere Verfahren sind bekannt, bei denen Kurbelwelle und Nockenwelle relativ zueinander verstellt werden, wodurch die Steuerzeiten je nach Bedarf geändert werden können. Ferner sind Verfahren bekannt, bei denen der maximale Ventilhub ggf. stufenlos variiert werden kann.

Allerdings hat es sich herausgestellt, dass trotz des Einsatzes dieser bekannten Verfahren zur Nockenwellenverstellung bei der Ventilsteuerung bekannter Verbrennungsmotoren noch Optimierungsbedarf besteht. Insbesondere weisen bei Motoren mit herkömmlicher Ventilsteuerung die einzelnen Zylinder oftmals ein voneinander abweichendes Brennverhalten und ein daraus resultierendes unterschiedliches Leistungs- und Emissionsverhalten auf, was mit einem erhöhten Kraftstoffverbrauch verbunden ist. Ein Beispiel eines solchen Motors wird in WO-2009/034812 gezeigt. In Anbetracht der beschriebenen Probleme ist es die Aufgabe der vorliegenden Erfindung, ein Verfahren zum Betreiben eines Verbrennungsmotors durch Optimierung der Ventilsteuerung derart weiterzubilden, dass der Motor besonders emissions- und verbrauchsoptimiert betrieben werden kann.

Diese Aufgabe wird durch eine Weiterbildung des beschriebenen Verfahrens gelöst, das im Wesentlichen dadurch gekennzeichnet ist, dass nach der Fertigung des Nockens und/oder der Nockenwelle eine Abmessung des Nockens und/oder eine Lage des Nockens an der Nockenwelle vermessen wird, die Abmessung, Lage und/oder eine daraus berechnete Kenngröße gespeichert wird, und die Menge des innerhalb des Arbeitszyklus zuzuführenden Kraftstoffs in Abhängigkeit von der gespeicherten Abmessung, Lage und/oder der daraus berechneten Kenngröße bestimmt wird.

Die Erfindung geht auf die Erkenntnis zurück, dass es bei der Fertigung von Nocken zur Betätigung von Gaswechselventilen Schwankungsbreiten der gefertigten Nockenkonturen gibt. Die Schwankungsbreiten führen zu Differenzen in den Ventilhubverläufen der von den Nocken betätigten Gaswechselventile. Bspw. kann ein im Rahmen der Herstellungstoleranz in Querrichtung der Nockenwelle weit vorstehender Nocken zu einer längeren Ventilöffnungszeit führen als ein im Rahmen der Herstellungstoleranz weniger weit vorstehender Nocken.

Hinzu kommt, dass die einzelnen Nocken einer Nockenwelle regelmäßig in Form von separaten Nockenelementen wie etwa Nockenscheiben o. dgl. an einer Nockenträgerwelle befestigt werden. Zu diesem Zweck werden die einzelnen Nockenelemente auf die Nockenträgerwelle geschoben und in einer vorgesehenen Drehlage sowie axialen Lage daran angefügt, wobei sich jedoch fertigungsbedingt bei der Befestigung regelmäßig Abweichungen der tatsächlichen Drehlage der einzelnen Nockenelemente von der vorgesehenen Drehlage ergeben können. Eine abweichende Drehlage führt zu einem verschobenen Ventilöffnungsfenster und damit zu einem abweichenden Gasströmungsverhalten. Letztlich hängt deshalb auch die Frischgasmenge, mit der ein Zylinder pro Arbeitszyklus versorgt wird, von der Drehlage ab, in der der zugehörige Nocken an der Nockenwelle befestigt ist.

Erfindungsgemäß wird die Kraftstoffeinspritzmenge pro Arbeitszyklus an diese je nach tatsächlicher Nockenanordnung unterschiedliche Frischgasfüllung angepasst, indem nach der Fertigung des Nockens und/oder der Nockenwelle eine Abmessung des Nockens und/oder eine Lage des Nockens an der Nockenwelle vermessen und abgespeichert wird. Alternativ kann eine aus der Abmessung und/oder Lage des Nockens ermittelte Kenngröße abgespeichert werden, die den nockenindividuellen Ventilhub und/oder eine andere Größe kennzeichnet, die ein Maß für die je Ventilhub unter vorgegebenen Randbedingungen in/aus die/der Brennkammer ein- oder ausströmende Gasmenge darstellt. Alternativ oder zusätzlich kann die Kenngröße einen Zeitpunkt und/oder ein Zeitfenster der Ventilöffnung oder einen Ventilöffnungsverlauf angeben. Diese Kenngröße bzw. mehrere Kenngrößen können aus der gemessenen Abmessung und/oder Lage des Nockens ermittelt bzw. unter Rückgriff auf weitere Kenngrößen oder Motorparameter berechnet werden.

Die Menge des innerhalb eines Arbeitszyklus zuzuführenden Kraftstoffs kann nun in Abhängigkeit von der Abmessung, Lage und/oder der daraus berechneten Kenngröße(n) bestimmt werden. Dies führt dazu, dass für den Zylinder die innerhalb eines Arbeitszyklus zuzuführende Kraftstoffmenge an den tatsächlichen Ventilhub und die tatsächlich zugeführte Frischgasmenge angepasst ist, wodurch das Brennverhalten und somit auch das Emissionsverhalten für den entsprechenden Zylinder optimiert ist.

Das von dem Nocken betätigte Ventil ist dabei nicht notwendigerweise ein Einlassventil, sondern kann auch ein Auslassventil des Zylinders sein. Die innerhalb eines Arbeitszyklus optimalerweise zuzuführende Kraftstoffmenge kann nämlich auch von dem Öffnungsverlauf eines oder mehrerer Auslassventile des Zylinders abhängen.

Der Verbrennungsmotor kann ein Diesel-, ein Ottomotor oder ein anderer Verbrennungsmotor mit beliebiger Anzahl an Zylindern sein. Vorzugsweise ist der Motor ein Viertakt-Ottomotor. Die Erfindung ist aber nicht auf diese Motortypen beschränkt. Vorzugsweise wird der Kraftstoff direkt in den Zylinder eingespritzt, das erfindungsgemäße Verfahren ist jedoch auch bei Motoren mit Zuführung von Kraftstoff vor dem Einlassventil einsetzbar.

Die oben beschriebenen Vorteile der Erfindung kommen besonders stark zur Geltung, wenn eine Abmessung und/oder Lage, insbesondere eine Drehlage in Umfangsrichtung, von zwei oder mehr, insbesondere allen Nocken der Nockenwelle nach deren Fertigung vermessen wird, die Abmessungen, Lagen und/oder daraus berechnete Ventilhubkenngrößen der einzelnen Nocken gespeichert werden, und die Menge des Kraftstoffs, der pro Arbeitszyklus zwei oder mehr Zylindern zugeführt wird, denen jeweils ein Nocken zugeordnet ist, in Abhängigkeit von der Abmessung, Lage und/oder der daraus berechneten Kenngröße desjenigen Nockens bestimmt wird, der dem jeweiligen Zylinder zugeordnet ist.

Die eingangs beschriebenen Probleme herkömmlicher Verbrennungsmotoren resultieren nämlich insbesondere auch aus der Tatsache, dass aufgrund unterschiedlicher Konturen und/oder abweichender Drehlagen der Nocken einer Nockenwelle die einzelnen Zylinder des Motors je Arbeitszyklus mit unterschiedlichen Mengen an Frischgas, aber einheitlichen Mengen an Kraftstoff versorgt werden, wobei diese Kraftstoffmengen nicht an die Unterschiede in den Frischgasmengen der einzelnen Zylinder angepasst sind. Dies kann ein unterschiedliches Brennverhalten und Emissionsverhalten in den einzelnen Brennkammern zu Folge haben, selbst wenn eine einströmende, zylinderübergreifende Gesamtgasmenge mittels eines Sensors vermessen und die Einspritzmenge zylinderübergreifend daran angepasst wird. Wenn dagegen die Einspritzmenge nockenindividuell an die jeweilige Kontur und/oder Lage des Nockens angepasst ist, können Kraftstoffverbrauch und Emissionen weiter gesenkt werden und der Rundlauf des Motors verbessert werden.

Insgesamt erfolgt somit die Füllungserfassung der einzelnen Zylinder spezifizierter, und die Kraftstoffeinspritzung wird zylinderspezifisch durchgeführt. Die Kraftstoffeinspritzung und -verbrennung wird damit emissions- und verbrauchsoptimiert betrieben.

Vorzugsweise wird bei Betrieb des Verbrennungsmotors pro Arbeitszyklus die jeweils bestimmte Menge an Kraftstoff in die einzelnen Zylinder eingespritzt. Natürlich können die eingangs erläuterten Verfahren zur variablen Ventilsteuerung zusätzlich eingesetzt werden, um die Steuerzeiten der Ventile weiter zu optimieren.

Bei der Vermessung des Nockens hat es sich als vorteilhaft erwiesen, dass ein Messverfahren verwendet wird, dessen Messfehler geringer ist als die Schwankungsbreite im Rahmen der vorgegebenen Toleranz bei der Nockenwellenfertigung. Je genauer die Nockenkontur und Nockenlage vermessen werden, desto exakter kann die Einspritzmenge des Kraftstoffs daran angepasst werden, was zylinderindividuell zu einem verbesserten Brennverhalten führt. Der Schritt der Vermessung der Nocken wird vorzugsweise im Anschluss an die Befestigung der einzelnen Nocken an der Nockenwelle durchgeführt, damit die Drehlage bzw. die Abweichung von einer vorgesehenen Drehlage der einzelnen Nocken in Umfangsrichtung vermessen werden kann.

Es hat sich dabei als zweckmäßig erwiesen, dass bei der Fertigung der Nockenwelle ein oder mehrere Nocken an einer Nockenträgerwelle befestigt werden, wobei die Drehlage des einen oder der mehreren Nocken in Umfangsrichtung der Nockenwelle nach der Fertigung vermessen wird. Die einzelnen Nockenelemente, die jeweils einen oder mehrere Nocken tragen, werden dabei vorzugsweise mittels Presssitz an die Nockenträgerwelle angefügt. Die Abweichung der tatsächlichen Drehlage von der vorgesehen Drehlage ist bei diesem Fertigungsverfahren groß, so dass sich durch das erfindungsgemäße Verfahren erhebliche Verbesserungen im Hinblick auf Rundlauf und Brennverhalten des Motors ergeben.

Alternativ oder zusätzlich kann eine Abmessung des Nockens in radialer Richtung, eine Abmessung des Nockens in Umfangsrichtung der Nockenwellenachse und/oder ein Verlauf der Nockenlauffläche vermessen werden. Diese Größen haben ebenfalls einen Einfluss auf den Ventilhub, insbesondere auf die Ventilöffnungszeit und den Ventilöffnungszeitpunkt. Alternativ oder zusätzlich kann die axiale Lage des Nockens an der Nockenwelle und/oder die gegenseitige Lage der einzelnen Nocken der Nockenwelle vermessen werden.

Aus den gemessenen Größen können anschließend eine nockenindividuelle Ventilhubkenngröße oder mehrere Ventilhubkenngrößen bestimmt werden.

Zu diesem Zweck ist vorzugsweise in einem Steuergerät des Motors eine Zuordnung abgelegt, die vorgegebenen Ventilhubkenngrößen Kraftstoffeinspritzmengen zuordnet, wobei durch das Steuergerät ein Vergleich der zuvor bestimmten Ventilhubkenngröße mit der Zuordnung durchgeführt wird und daraus die Menge des pro Arbeitszyklus zuzuführenden Kraftstoffs bevorzugt zylinderindividuell bestimmt wird.

Üblicherweise erhalten Motorsteuergeräte zuvor ermittelte oder berechnete Datensätze, die die Mengen an einzuspritzendem Kraftstoff in Abhängigkeit von bestimmten Motorkenngrößen angeben. Bspw. können diese Datensätze Einspritzmengen in Abhängigkeit von Drehzahl, Last, einer angesaugten Gesamtluftmenge, Temperatur, Drosselklappenstellung etc. angeben. Erfindungsgemäß geben diese Datensätze zusätzlich die vorgesehene Einspritzmenge in Abhängigkeit von der vermessenen Abmessung und/oder Lage, insbesondere der Drehlage, in der der Nocken an der Nockenwelle befestigt ist, oder den daraus ermittelten Kenngrößen an.

Da sich die fertigungsbedingten Drehlagen sowie die Abmessungen der einzelnen Nocken der Nockenwelle nach der Fertigung beim Betreiben des Verbrennungsmotors nicht mehr ändern, kann nach Fertigstellung des Motors ein einmaliger Zuordnungsvorgang vorgesehen sein, der ein für den zukünftigen Betrieb des Motors zu verwendendes Einspritzmengen-Kennfeld im Motorsteuergerät aktiviert, so dass zukünftig in Abhängigkeit von den Nockenabmessungen zylinderindividuell korrekt eingespritzt wird. In diesem Fall ist der oben beschriebene Vergleich der tatsächlichen Ventilhubkenngrößen mit der Zuordnung nur einmalig im Anschluss an die Motormontage durchzuführen.

Es hat sich gemäß einem weiteren Aspekt der Erfindung als vorteilhaft erwiesen, dass die durch Messung bestimmte Abmessung und/oder Lage des Nockens in Form eines optisch auslesbaren Codes wie etwa eines Data-Matrix-Codes (DMC) oder eines Barcodes gespeichert wird. Später kann der optisch auslesbare Code durch eine Leseeinrichtung wie etwa einen Scanner ausgelesen und in eine Datenbank oder in einen Speicher überführt werden. Bspw. kann die gemessene Drehlage für jeden Nocken einer Nockenwelle in Form eines separaten DMC gespeichert werden, und/oder es kann ein einziger DMC erstellt werden, der die Drehlagen aller Nocken einer Nockenwelle angibt. Die Speicherung kann dadurch erfolgen, dass der optisch auslesbare Code, insbesondere der DMC, mittels Laser, Nadelprägung o.dgl. dauerhaft in den Nocken, die Nockenwelle, ein Haubenmodul oder in ein anderes Motorbauteil eingeschrieben wird. Alternativ kann der DMC mittels eines Etiketts o. dgl. auf einem Bauteil des Motors angebracht werden, so dass später jederzeit eine korrekte Zuordnung zu den ausgemessenen Nocken möglich ist. Beim Einbau des Nockens oder der Nockenwelle in den Motor oder zu einem anderen späteren Zeitpunkt kann der Inhalt des DMCs durch einen Scanner ausgelesen werden und in ein geeignetes Steuergerät wie etwa das Motorsteuergerät, in eine Datenbank und/oder in einen Speicher überführt werden. Optisch auslesbare Codes eignen sich besonders für die dauerhafte Anbringung von Informationen an einem Bauteil und können später jederzeit auf einfache Weise mithilfe eines Scanners ausgelesen werden. Ein DMC eignet sich zur Speicherung einer besonders großen Informationsmenge und ist aufgrund der dabei verwendeten Fehlerkorrekturverfahren besonders zuverlässig.

Das Speichern von zuvor vermessenen Kennlinien eines Fahrzeugs in Form optisch auslesbarer Codes wie etwa in Form von Data-Matrix-Codes ist bereits aus anderen Druckschriften bekannt. Bspw. beschreibt die Druckschrift DE 10 2010 048 126 A1 die Aufnahme einer Kupplungskennlinie sowie deren Speichern mittels eines Data-Matrix-Codes derart, dass der Data-Matrix-Code wiedereinlesbar auf dem Kupplungssystem aufgebracht wird. Dieser Data-Matrix-Code kann anschließend mittels eines Scanners ausgelesen werden. Die Druckschrift DE 10 2011 114 066 A1 beschreibt das Aufbringen eines Etiketts auf einer Doppelkupplung, wobei das Etikett einen Barcode oder einen Data-Matrix-Code trägt, der eine Kennlinie der Doppelkupplung kennzeichnet.

Dagegen werden DMCs erfindungsgemäß zur Speicherung von Abmessungen und/oder Lagen von Motorbauteilen, insbesondere von Nocken einer Nockenwelle verwendet. Ein Verfahren, bei dem nach der Fertigung eines Motorbauteils wie etwa einer Nockenwelle eine Abmessung und/oder Lage des Bauteils vermessen wird und die gemessene Abmessung, Lage und/oder eine daraus berechnete Kenngröße mittels eines DMCs gespeichert wird, stellt einen eigenen Aspekt der vorliegenden Erfindung dar. Durch die Vernetzung der bauteilspezifischen Daten mit der DMC des montierten Motors kann dem fertigen Aggregat die genaue Abmessung und/oder Lage des Bauteils wie etwa die reale Position der einzelnen Nocken der Nockenwelle entnommen werden. Die einzelnen Bauteile des Motors sind damit erfindungsgemäß individualisiert. Vorzugsweise wird der DMC dauerhaft an einem Motorbauteil angebracht, insbesondere an einer zugänglichen Position, so dass ein späteres Auslesen auf einfache Weise möglich ist.

Gemäß einem weiteren Gesichtspunkt betrifft die Erfindung einen Verbrennungsmotor mit mindestens einer Nockenwelle mit mindestens einem Nocken zum Öffnen eines Ventils eines Zylinders und mit einer Einspritzvorrichtung zum Zuführen einer vorgegebenen Menge an Kraftstoff pro Arbeitszyklus in den Zylinder.

Zum Verbessern der Emissionswerte und des Brennverhaltens des Motors ist erfindungsgemäß ein Steuergerät mit Zugriff auf eine zuvor vermessene Abmessung und/oder Lage des Nockens und/oder auf eine daraus ermittelte Kenngröße und mit Mitteln zum Festlegen der Menge an zuzuführendem Kraftstoff pro Arbeitszyklus in Abhängigkeit von der Lage oder Abmessung des Nockens und/oder der daraus ermittelten Kenngröße vorgesehen. Bei einem solchen erfindungsgemäßen Verbrennungsmotor erfolgt die Einspritzung in die einzelnen Zylinder in Abstimmung mit den tatsächlichen Abmessungen und der tatsächlichen Drehlage des dem Zylinder zugeordneten Nockens, so dass der Motor besonders verbrauchsoptimiert betrieben werden kann.

Die oben beschriebenen Verfahrensschritte können auf analoge Weise auch bei dem erfindungsgemäßen Verbrennungsmotor verwirklicht sein.

Beispielsweise kann das Steuergerät für mehrere, insbesondere alle Zylinder des Motors die Menge des jeweils zuzuführenden Kraftstoffs in Abhängigkeit von der vermessenen Drehlage des dem Zylinder jeweils zugeordneten Nockens bestimmen. Die einzelnen Nocken oder ein Motorbauteil, das den Nocken zugeordnet werden kann, können einen darauf abgedruckten bzw. darin eingeschriebenen DMC oder einen anderen optisch lesbaren Code aufweisen, der eine Abmessung und/oder eine Einbaulage der Nocken angibt. Die Abmessungen und/oder Lagen der Nocken der Nockenwelle oder daraus berechnete Kenngrößen können in dem Motorsteuergerät, einer Datenbank oder einem Speicher abgelegt sein, auf den das Motorsteuergerät Zugriff hat. Es genügt dabei, wenn dieser Zugriff einmalig vor Inbetriebnahme bzw. vor Auslieferung des Motors ermöglicht ist, so dass für den späteren Betrieb des Motors die zylinderindividuellen Einspritzmengen in Abhängigkeit von den Nockengestaltungen endgültig festgelegt werden können.

Die Erfindung wird nachfolgend anhand eines in den Zeichnungen dargestellten Ausführungsbeispiels näher erläutert. In den Zeichnungen zeigt
- Fig. 1:: den Ablauf des erfindungsgemäßen Verfahrens in Form eines schematischen Diagramms.

Bei Schritt S1 wird eine Nockenscheibe mit mindestens einem Nocken an einer Nockenwelle angebracht. Dieser Schritt wird von dem erfindungsgemäßen Verfahren nicht notwendigerweise umfasst.

Nach Fertigung der Nockenwelle wird die Drehlage des Nockens an der Nockenwelle bei Schritt S2 vermessen. Der Schritt des Messens kann insbesondere die Bestimmung eines Verdrehungswinkels umfassen, um den die Nockenscheibe in Umfangsrichtung ausgehend von einer vorgesehen Einbaulage der Nockenscheibe verdreht ist, wobei die vorgesehene Einbaulage an der Nockenträgerwelle markiert sein kann. Zusätzlich können weitere Abmessungen des Nockens vermessen werden. Die gemessenen Werte werden bei S3 in Form eines DMCs mittels eines Lasers o. dgl. in das Nockenelement oder in ein anderes Motorbauteil dauerhaft eingeschrieben.

Nach dem Einbau der Nockenwelle in den Motor wird der Inhalt des DMCs bei S4 mittels eines Scanners o. dgl. ausgelesen und bei S5 einem Steuergerät zugeleitet, das daraus eine Ventilhubkenngröße berechnet. Durch Vergleich mit einer vorhandenen Zuordnung bestimmt das Steuergerät bei S6 in Abhängigkeit von der Ventilhubkenngröße, welche Mengen an Kraftstoff bei Vorliegen bestimmter Motorparameter zu verwenden sind. Zu diesem Zweck kann von dem Steuergerät in Abhängigkeit von der Ventilhubkenngröße für jeden Zylinder ein bestimmtes Einspritzmengen-Kennfeld aktiviert werden, auf dessen Werte im zukünftigen Betrieb des Motors zurückgegriffen wird.

Bei Betrieb des Motors erfolgt die Einspritzung des Kraftstoffs bei S7 für jeden Zylinder gemäß den Werten des aktivierten Einspritzmengen-Kennfelds und damit in Abhängigkeit von den Abmessungen und/oder Lagen des Nockens bzw. aller Nocken der Nockenwelle.

Dieses Verfahren wird für jeden Nocken der Nockenwelle durchgeführt, so dass die Einspritzung in die einzelnen Brennkammern des Motors nockenindividuell erfolgt.

Das in Fig. 1 veranschaulichte Verfahren ist als beispielhaft zu verstehen. So werden die gemessenen Nockenlagen nicht notwendigerweise mittels eines DMC gespeichert. Ferner ist eine Vermessung der einzelnen Nocken auch vor Montage an der Nockenwelle möglich. Ferner kann auch eine herkömmliche, einstückige Nockenwelle vor dem Einbau in den Motor vermessen werden.

### Bezugszeichenliste

- S1: Anbringen des Nockens an der Nockenwelle
- S2: Vermessung der Drehlage des Nockens an der Nockenwelle
- S3: Speichern des Messwerts mittels DMC
- S4: Auslesen des DMC mittels Scanner
- S5: Zuführen des Inhalts des DMC zu einem Steuergerät des Motors
- S6: Bestimmung der Einspritzmenge
- S7: Einspritzen der bestimmten Kraftstoffmenge bei Betrieb des Motors

## Patentansprüche

1. Verfahren zum Betreiben eines Verbrennungsmotors, bei dem innerhalb eines Arbeitszyklus des Motors ein Ventil eines Zylinders durch einen Nocken einer Nockenwelle geöffnet wird und dem Zylinder eine vorgegebene Menge an Kraftstoff zugeführt wird,
**dadurch gekennzeichnet, dass**
nach der Fertigung des Nockens und/oder der Nockenwelle eine Abmessung und/oder eine Lage des Nockens an der Nockenwelle vermessen wird (S2),
die Abmessung, Lage und/oder eine daraus ermittelte Kenngröße gespeichert wird (S3),
und die Menge des innerhalb des Arbeitszyklus zuzuführenden Kraftstoffs in Abhängigkeit von der gespeicherten Abmessung, Lage und/oder der daraus ermittelten Kenngröße bestimmt wird (S6).

2. Verfahren nach Anspruch 1, **dadurch gekennzeichnet, dass** eine Abmessung und/oder Lage von zwei oder mehr, insbesondere allen Nocken der Nockenwelle nach deren Fertigung vermessen wird,
die Abmessungen, Lagen und/oder daraus ermittelte Ventilhubkenngrößen der einzelnen Nocken gespeichert werden,
und die Menge des Kraftstoffs, der pro Arbeitszyklus zwei oder mehr Zylindern zugeführt wird, denen jeweils ein Nocken der Nockenwelle zugeordnet ist, in Abhängigkeit von der Abmessung, Lage und/oder der daraus ermittelten Kenngröße desjenigen Nockens bestimmt wird, der dem jeweiligen Zylinder zugeordnet ist.

3. Verfahren nach Anspruch 1 oder 2, **dadurch gekennzeichnet, dass** bei Betrieb des Verbrennungsmotors pro Arbeitszyklus die jeweils bestimmte Menge des Kraftstoffs in die einzelnen Zylinder eingespritzt wird (S7).

4. Verfahren nach einem der vorhergehenden Ansprüche, **dadurch gekennzeichnet, dass** die Abmessung und/oder Lage des Nockens mit einem Messverfahren vermessen wird, dessen Messfehler geringer ist als die Schwankungsbreite im Rahmen der vorgegebenen Toleranz bei der Nockenwellenfertigung, insbesondere mittels Lasertechnik.

5. Verfahren nach einem der vorhergehenden Ansprüche, **dadurch gekennzeichnet, dass** bei der Fertigung der Nockenwelle ein oder mehrere Nocken an einer Nockenträgerwelle befestigt werden (S1), wobei eine Drehlage des einen oder der mehreren Nocken in Umfangsrichtung der Nockenträgerwelle vermessen wird und daraus bevorzugt eine nockenindividuelle Ventilhubkenngröße bestimmt wird.

6. Verfahren nach Anspruch 5, **gekennzeichnet durch** eine Zuordnung, die vorgegebenen Ventilhubkenngrößen Kraftstoffeinspritzmengen zuordnet, wobei ein Vergleich der ermittelten Ventilhubkenngröße mit der Zuordnung durchgeführt wird und daraus die Menge des pro Arbeitszyklus zuzuführenden Kraftstoffs bevorzugt zylinderindividuell bestimmt wird (S6).

7. Verfahren nach einem der vorhergehenden Ansprüche, **dadurch gekennzeichnet, dass** die durch Messung bestimmte Abmessung und/oder Lage des Nockens in Form eines optisch auslesbaren Codes wie etwa eines Data-Matrix-Codes (DMC) abgespeichert wird, dessen Inhalt vorzugsweise anschließend ausgelesen wird (S5).

8. Verbrennungsmotor mit einer Nockenwelle mit mindestens einem Nocken zum Öffnen eines Ventils eines Zylinders und mit einer Einspritzvorrichtung zum Zuführen einer vorgegebenen Menge an Kraftstoff pro Arbeitszyklus in den Zylinder, **gekennzeichnet durch** ein Steuergerät mit Zugriff auf eine zuvor vermessene Lage und/oder Abmessung des Nockens und/oder auf eine daraus ermittelte Kenngröße und mit Mitteln zum Festlegen der Menge an zuzuführendem Kraftstoff pro Arbeitszyklus in Abhängigkeit von der Lage und/oder Abmessung des Nockens und/oder der daraus ermittelten Kenngröße.

9. Verbrennungsmotor, nach Anspruch 8, **dadurch gekennzeichnet, dass** an einem Bauteil des Motors ein optisch lesbarer Code, insbesondere ein Data-Matrix-Code dauerhaft angebracht ist, der eine zuvor vermessene Abmessung, eine Lage und/oder eine daraus ermittelte Kenngröße mindestens eines Nockens der Nockenwelle angibt.

## Claims

1. Method for operating an internal combustion engine in which, within a duty cycle of the engine, a valve of a cylinder is opened by a cam of a camshaft and a predefined quantity of fuel is supplied to the cylinder,
**characterized in that**
a dimension and/or a position of the cam on the camshaft is measured (S2) after production of the cam and/or camshaft,
the dimension, position and/or a characteristic value determined therefrom is stored (S3), and
the quantity of fuel to be supplied within the duty cycle is determined (S6) depending on the stored dimension, position and/or characteristic value determined therefrom.

2. Method according to Claim 1, **characterized in that** a dimension and/or position of two or more, in particular of all cams of the camshaft is measured after their production,
the dimensions, positions and/or valve lift characteristic values determined therefrom for the individual cams are stored, and
the quantity of fuel supplied per duty cycle to two or more cylinders, to each of which a cam of the camshaft is assigned, is determined as a function of the dimension, position and/or characteristic value determined therefrom of the cam assigned to the respective cylinder.

3. Method according to Claim 1 or 2, **characterized in that** on operation of the internal combustion engine, the respective determined quantity of fuel is injected (S7) into the individual cylinders per duty cycle.

4. Method according to any of the preceding claims, **characterized in that** the dimension and/or position of the cam is measured with a measuring process of which the measuring error is less than the variation within the limits of the predefined tolerance for the camshaft production, in particular by means of laser technology.

5. Method according to any of the preceding claims, **characterized in that** on production of the camshaft, one or more cams are attached (S1) to a cam carrier shaft, wherein a rotary position of the one or more cams in the circumferential direction of the cam carrier shaft is measured and from this preferably a cam-specific valve lift characteristic value is determined.

6. Method according to Claim 5, **characterized by** an allocation which assigns fuel injection quantities to predefined valve lift characteristic values, wherein the valve lift characteristic value is compared with the allocation and from this the quantity of fuel to be supplied per duty cycle is determined (S6), preferably cylinder-specifically.

7. Method according to any of the preceding claims, **characterized in that** the dimension and/or position of the cam determined by measurement is stored in the form of an optically readable code such as a data matrix code (DMC) , the content of which is read (S5) preferably subsequently.

8. Internal combustion engine with a camshaft with at least one cam for opening a valve of the cylinder and with an injection device for supplying a predefined quantity of fuel to the cylinder per duty cycle, **characterized by** a control unit with access to a previously measured position and/or dimension of the cam, and/or to a characteristic value determined therefrom, and with means for establishing the quantity of fuel to be supplied per duty cycle as a function of the position and/or dimension of the cam and/or the characteristic value determined therefrom.

9. Internal combustion engine, according to Claim 8, **characterized in that** an optically readable code, in particular a data matrix code, is permanently applied to a component of the engine and indicates a previously measured dimension, position and/or characteristic value determined therefrom for at least one cam of the camshaft.

## Revendications

1. Procédé de conduite d'un moteur à combustion interne dans lequel, à l'intérieur d'un cycle de travail du moteur, une soupape d'un cylindre est ouverte par une came d'un arbre à cames et une quantité prédéterminée de carburant est amenée au cylindre, **caractérisé en ce que**
après la fabrication de la came et/ou de l'arbre à cames, une dimension et/ou une position de la came sur l'arbre à cames sont mesurées (S2),
la dimension, la position et/ou la grandeur caractéristique qui en découlent sont conservées en mémoire (S3) et
la quantité de carburant à amener à l'intérieur du cycle de travail est déterminée (S6) en fonction de la dimension, de la position et/ou de la grandeur caractéristique qui en découle conservées en mémoire.

2. Procédé selon la revendication 1, **caractérisé en ce que** une dimension et/ou une position de deux ou plusieurs et en particulier de toutes les cames de l'arbre à cames sont mesurées après leur fabrication, les dimensions, les positions et/ou les grandeurs caractéristiques de course de soupape qui en sont déduites pour chacune des cames sont conservées en mémoire, et la quantité de carburant apportée lors de chaque cycle de travail à deux ou plusieurs cylindres auxquels une came de l'arbre à cames est associée est déterminée pour la came associée à chaque cylindre en fonction de la dimension, de la position et/ou de la grandeur caractéristique qui en découle.

3. Procédé selon les revendications 1 ou 2, **caractérisé en ce que** lorsque le moteur à combustion interne est en fonctionnement, la quantité de carburant déterminée pour chaque cycle de travail est injectée dans les différents cylindres (S7).

4. Procédé selon l'une des revendications précédentes, **caractérisé en ce qu'**une dimension et/ou une position de la came sont mesurées en recourant à procédé de mesure dont les erreurs de mesure sont plus petites que la plage de variations dans le cadre de la tolérance prédéterminée de fabrication de l'arbre à cames, en particulier au moyen d'une technique laser.

5. Procédé selon l'une des revendications précédentes, **caractérisé en ce que** lors de la fabrication de l'arbre à cames, une ou plusieurs cames sont fixées (S1) sur un arbre porte-cames, une position en rotation de la ou des cames dans la direction périphérique de l'arbre porte-cames est mesurée et une grandeur caractéristique de course de soupape, de préférence particulière à chaque came, est déterminée.

6. Procédé selon la revendication 5, **caractérisé par** une association qui associe les quantités injectées de carburant à des grandeurs caractéristiques prédéterminées de course de soupape, une comparaison entre la grandeur caractéristique ainsi déterminée de la course de soupape et l'association est réalisée et la quantité de carburant à apporter lors de chaque cycle de travail est déterminée (S6) cylindre par cylindre à partir de là.

7. Procédé selon l'une des revendications précédentes, **caractérisé en ce que** la dimension et/ou la position de la came déterminées par mesure sont conservées en mémoire sous la forme d'un code lisible optiquement, par exemple un code à matrice de données ("Data-Matrix-Codes" - DMC) dont le contenu est de préférence lu (S5) ensuite.

8. Moteur à combustion interne doté d'un arbre à cames présentant au moins une came servant à ouvrir une soupape d'un cylindre et un ensemble d'injection qui apporte une quantité prédéterminée de carburant dans le cylindre lors de chaque cycle de travail,
**caractérisé par**
un appareil de commande qui peut accéder à une position et/ou une dimension de la came mesurées précédemment et/ou à une grandeur caractéristique déterminée à partir de là et doté de moyens de détermination de la quantité de carburant à apporter lors de chaque cycle de travail en fonction de la position et/ou de la dimension de la came et/ou de la grandeur caractéristique déterminée à partir d'elles.

9. Moteur à combustion interne selon la revendication 8, **caractérisé en ce qu'**un code lisible optiquement et notamment un code à matrice de données est appliqué de manière durable sur un composant du moteur et indique pour au moins une came de l'arbre à cames une dimension, une position mesurées précédemment et/ou une grandeur caractéristique déterminée à partir d'elles.
